# FASCICULE DE BREVET EUROPEEN

(11) **EP 2 795 010 B1**
(45) Date de publication et mention de la délivrance du brevet: **30.03.2016**
(21) Numéro de dépôt: 11819165.9
(22) Date de dépôt: 19.12.2011
(51) Int. Cl.: E04B 2/74

(54) **DISPOSITIF DE FIXATION AMOVIBLE D'UN PANNEAU DE SÉPARATION D'ESPACES À UN PLAN DE TRAVAIL DE BUREAU**
VORRICHTUNG ZUR BEFESTIGUNG EINER BLENDE AN EINER BÜROARBEITSPLATTE
DEVICE FOR FIXING A SEPARATING PANEL TO A DESK TOP

(43) Date de publication de la demande: 29.10.2014
(73) Titulaire: Steelcase Inc., Grand Rapids, Michigan 49501-1967 (US)
(72) Inventeur: FLANET, Daniel, F-67300 Schiltigheim (FR)
(74) Mandataire: Littolff, Denis
(86) Numéro de dépôt international: PCT/FR2011/053053
(87) Numéro de publication internationale: WO 2013/093215

(56) Documents cités:
- WO-A1-2004/021829
- WO-A1-2006/003008
- DE-A1- 19 636 280
- DE-U1-202006 015 991
- GB-A- 2 204 479
- US-A- 5 486 042

## Description

L'invention concerne un dispositif de fixation amovible d'un panneau de séparation d'espaces à un plan de travail de bureau. Ces panneaux, également connus sous le nom de cloisons ou écrans, sont généralement utilisés dans les environnements en open-space, de manière à créer plusieurs espaces de travail.

Ces panneaux permettent ainsi de délimiter l'espace de travail d'une personne par rapport aux espaces de travail de ses collègues voisins.

Chaque personne peut alors bénéficier d'une zone plus confinée et personnelle, à l'abri des regards, parfois même isolée phoniquement, permettant au surplus une meilleure concentration.

Jusqu'à maintenant, ces panneaux sont fixés aux plans de travail de bureau par des pinces de serrage ou sont posés sur les plans de travail par des sabots, ou encore sont supportés par des piétements reposant directement au sol.

Les solutions à base de sabots ou de piètement sont encombrantes, contrairement aux solutions à base de pinces.

Les pinces de serrage connues présentent quant à elles l'inconvénient d'être limitées à certaines épaisseurs de plan de travail. De plus, bien que leur mise en place ne nécessite pas d'outil, elle est parfois mal aisée, notamment lorsqu'il faut maintenir le panneau verticalement tout en vissant par exemple la molette de serrage de la pince. C'est ce qui ressort par exemple du document DE 196 36 280, dans lequel un panneau vertical est fixé au moyen d'une pince de serrage à une plaque horizontale, le blocage en position s'effectuant à l'aide d'une molette vissée dans une des branches de la pince et en appui contre la face inférieure de la plaque horizontale. Exactement la même structure de fixation d'un panneau d'allure verticale à une plaque d'allure horizontale est décrite dans le document GB 2 204 479.

Ainsi, le but de l'invention est de procurer un dispositif permettant une fixation de panneau qui soit très simple d'utilisation et adaptée à toute épaisseur de plan de travail.

A cet effet, la présente invention concerne un panneau de séparation d'espaces reposant par un chant inférieur sur la face supérieure d'une paroi formant plan de travail et intégrant un dispositif de fixation du panneau audit plan de travail. Il se caractérise à titre principal en ce que ledit dispositif comprend :
- des moyens de placage comportant une branche mobile en translation formant avec le chant inférieur du panneau un mécanisme de type pince situé de part et d'autre d'un rebord externe du plan de travail, ladite branche étant mobile entre une position d'appui en pression au contact de la face inférieure du plan de travail pour la fixation du panneau et une position à distance de ladite face pour la libération du panneau ;
- des moyens de commande desdits moyens de placage, situés au voisinage dudit rebord, et reproduisant dans une direction d'allure parallèle au plan de travail le déplacement et le positionnement de la branche mobile par rapport audit plan de travail.

Concrètement, lorsque la branche mobile est déplacée à distance du plan de travail (respectivement vers le plan de travail), l'organe de commande l'est également. Il existe donc une correspondance entre le mouvement de la branche mobile et le mouvement des moyens de commande.

Plus précisément, ledit dispositif de fixation comprend :
- au moins une surface d'appui au niveau du chant inférieur du panneau sur la face supérieure du plan de travail ;
- une bride d'allure verticale dotée d'une extrémité de placage correspondant à ladite branche mobile et orientée à 90° par rapport à la bride, ladite bride étant mobile en translation verticale, entraînant l'extrémité de placage à distance ou contre la face inférieure du plan de travail pour respectivement libérer le panneau ou le fixer au plan de travail ;
- un organe de manoeuvre de la bride correspondant auxdits moyens de commande, mobile en translation horizontale entre une position d'actionnement à distance du plan de travail où l'extrémité de placage de la bride est à distance du plan de travail, et une position de relâchement au voisinage du plan de travail où l'extrémité de placage de la bride appuie sur la face inférieure du plan de travail ;
- des moyens de rappel de l'organe de manoeuvre de la position d'actionnement vers la position de relâchement ;
- des moyens de transformation du mouvement de translation horizontale de l'organe de manoeuvre en mouvement de translation verticale de la bride.

Cette solution présente l'avantage que, grâce à ces moyens de transformation, la fixation du panneau est réalisée par un simple actionnement de l'organe de manoeuvre par l'utilisateur.

Concrètement, l'utilisateur tire tout d'abord sur l'organe de manoeuvre pour le déplacer horizontalement vers une position d'actionnement, entraînant ainsi la descente de la bride. Il est alors possible de positionner correctement le panneau par rapport au chant du plan de travail. L'utilisateur lâche ensuite l'organe de manoeuvre, ce dernier étant rappelé vers une position de relâchement, entraînant la remontée de la bride jusqu'à ce que son extrémité de placage vienne en appui sur la face inférieure du plan de travail. Ce dernier se trouve alors serré entre d'une part la surface d'appui du panneau, et d'autre part l'extrémité de placage de la bride.

La surface d'appui du panneau et l'extrémité de placage de la bride agissent à la manière d'une mâchoire commandée par l'organe de manoeuvre. L'ouverture (respectivement la fermeture) de cette mâchoire est produite par le déplacement de l'extrémité de placage de la bride vers le bas en tirant sur l'organe de manoeuvre (respectivement vers le haut en relâchant l'organe de manoeuvre).

La fixation du panneau est donc quasiment instantanée et peut être réalisée par une seule personne aisément, en un seul geste, et sans outil, pour tout type d'épaisseur de plan de travail.

Plus précisément, les positions d'actionnement et de relâchement sont définies de manière relative, par rapport à l'épaisseur du plan de travail. Plus le plan de travail est épais, plus la mâchoire doit s'ouvrir pour venir enserrer le chant du plan de travail, et donc plus le déplacement horizontal de l'organe de manoeuvre sera important, et inversement. Par conséquent, les positions dites d'actionnement et de relâchement sont différentes selon que le plan de travail est plus ou moins épais.

En l'absence de plan de travail, le déplacement de l'organe de manoeuvre est limité par des butées correspondant aux positions d'actionnement maximal et de relâchement maximal.

Selon l'invention, les moyens de transformation consistent en une rampe appartenant à l'organe de manoeuvre, inclinée d'un angle α =]0 ; π/2[ par rapport à l'horizontale, et insérée à l'intérieur d'un orifice pratiqué dans la bride, le déplacement horizontal de la rampe provoquant le déplacement vertical de la bride.

La rampe est de largeur uniforme et est montée ajustée dans l'orifice de la bride, l'orifice étant dimensionné spécialement pour accueillir cette largeur de rampe. L'orifice accueille la partie haute de la rampe lorsque l'organe de manoeuvre est en position de relâchement maximal avec la bride en position haute, et accueille la partie basse de la rampe lorsque l'organe de manoeuvre est en position d'actionnement maximal avec la bride en position basse.

L'actionnement de l'organe de manoeuvre, de sa position de relâchement maximal vers sa position d'actionnement maximal, entraîne le glissement de la rampe au sein de l'orifice, de sa partie haute vers sa partie basse, l'angle α étant négatif dans ce cas. L'intersection entre la bordure inférieure de l'orifice et le chant inférieur de la rampe entraîne la bride vers le bas tandis que la rampe est déplacée horizontalement, de part cette inclinaison négative de la rampe par rapport à l'horizontale.

Lors du relâchement de l'organe de manoeuvre, la rampe glisse au sein de l'orifice, de sa partie basse vers sa partie haute, l'angle α étant positif dans ce cas. L'intersection entre la bordure supérieure de l'orifice et le chant supérieur de la rampe entraîne la bride vers le haut tandis que la rampe est déplacée horizontalement, de part cette inclinaison positive de la rampe par rapport à l'horizontale.

Pour que ce système fonctionne, la rampe ne doit pas être horizontale (α=0) auquel cas il n'y aurait aucun déplacement vertical de la bride. La rampe ne doit pas non plus être verticale (α=π/2), auquel cas elle ne pourrait s'insérer dans l'orifice de la bride.

Pour garantir l'horizontalité du déplacement de l'organe de manoeuvre, le dispositif de fixation comporte des moyens de guidage de l'organe de manoeuvre au sein du panneau. En effet, si l'organe de manoeuvre est déplacé d'un angle α par rapport à l'horizontale, il n'y aura aucun entraînement vertical de la bride.

De préférence, ces moyens de guidage consistent en des liaisons glissières.

Plus précisément, l'organe de manoeuvre est composé de trois parties :
- une partie d'allure verticale glissant horizontalement dans une rainure pratiquée dans un support inférieur fixe du panneau ;
- ladite rampe glissant à l'intérieur de l'orifice pratiqué dans la bride mobile ;
- une partie d'allure horizontale dotée d'au moins une glissière d'allure horizontale à l'intérieur de laquelle sont insérés au moins deux boulons d'un support intermédiaire fixe du panneau, la position des boulons au sein de la glissière dépendant du déplacement horizontal de l'organe de manoeuvre.

L'horizontalité de l'organe de manoeuvre est garantie par l'ensemble boulons/glissière disposé à l'horizontale. Les boulons forment deux points fixes horizontaux empêchant toute rotation de l'organe de manoeuvre, et limitant son déplacement dans une direction d'allure horizontale au moyen de la glissière.

Par ailleurs, pour améliorer le glissement entre la rampe et la bride, cette dernière présente des ailettes de guidage de la rampe, orientées d'un même angle α par rapport à l'horizontale. Ces ailettes, présentant la même inclinaison que la rampe, augmentent la surface de contact entre les chants de la rampe et la bride, limitant ainsi des frottements localisés au niveau des bordures supérieures et inférieures de l'orifice de la bride de manière à éviter une usure prématurée localisée du mécanisme.

En plus des moyens de guidage de l'organe de manoeuvre au sein du panneau, le dispositif de fixation selon l'invention comporte des moyens de guidage de la bride au sein du panneau, permettant de garantir la verticalité du déplacement de la bride.

Ces moyens de guidage sont situés à la fois en parties supérieure et inférieure de la bride. Pour ce faire, la partie supérieure de la bride traverse un orifice de guidage pratiqué dans le support supérieur du panneau, tandis que la partie inférieure de la bride est guidée de part et d'autre entre un côté d'allure verticale dudit support inférieur du panneau et un côté d'allure verticale d'un élément fixe du panneau.

Optionnellement, un clip de centrage de la bride est inséré dans ledit orifice de guidage du support supérieur du panneau. Ce clip peut prendre toute forme possible.

Par ailleurs, la bride est dotée d'un épaulement dans sa partie supérieure, faisant office de butée par rapport au support supérieur du panneau, limitant ainsi son déplacement vertical en direction du haut du panneau, de manière à ce qu'elle ne vienne pas cogner contre un couvercle de finition couvrant le support supérieur du panneau.

Selon une configuration possible, les moyens de rappel de l'organe de manoeuvre consistent en un ressort dont une première extrémité est fixée à l'organe de manoeuvre et une seconde extrémité est fixée à un élément fixe du panneau. D'autres moyens de rappel pourraient être utilisés.

De manière générale, le panneau se compose de deux plaques de parement formant les faces avant et arrière, lesdites plaques étant reliées par lesdits supports supérieur et inférieur, et par un premier et un second plots disposés symétriquement aux extrémités inférieures du panneau en contact avec le plan de travail, les surfaces inférieures desdits plots correspondant auxdites surfaces d'appui du panneau sur la face supérieure du plan de travail. En effet, le fait de prévoir deux surfaces d'appui (plutôt qu'une) aux deux extrémités du panneau permet de mieux le stabiliser sur le plan de travail.

De façon pratique, le premier plot est situé en vis-à-vis de l'extrémité de placage de la bride et constitue l'élément fixe du panneau dont l'un des côtés d'allure verticale sert au guidage de la bride. Ce premier plot remplit ainsi deux fonctions : une fonction d'appui pour la stabilité du panneau, et une fonction de guidage pour la bride.

Le second plot quant à lui constitue l'élément fixe du panneau auquel est rattachée la seconde extrémité du ressort. Il remplit donc également deux fonctions : une fonction d'appui pour la stabilité du panneau, et une fonction de point d'ancrage pour les moyens de rappel de l'organe de manoeuvre.

Avantageusement, toutes les surfaces d'appui du panneau sur le plan de travail sont dotées de patins antidérapants pour empêcher tout glissement du panneau le long du chant du plan de travail et donc consolider la fixation du panneau. Ainsi, les surfaces d'appui des plots sur la face supérieure du plan de travail ainsi que la surface d'appui de l'extrémité de placage de la bride sur la face inférieure du plan de travail sont dotées de patins antidérapants.

Selon une possibilité, l'extrémité libre de la partie d'allure verticale de l'organe de manoeuvre est dotée d'un manchon de préhension dépassant du support inférieur pour l'actionnement manuel de l'organe de manoeuvre par un utilisateur. Ce manchon de préhension peut prendre tout type de forme, son ergonomie devant être adaptée à la main d'un utilisateur.

L'invention va à présent être décrite plus en détail, en référence aux figures annexées, pour lesquelles :
- la figure 1 a représente le panneau vu de l'extérieur, avec l'organe de manoeuvre en position de relâchement maximal, la bride étant remontée au maximum ;
- la figure 1 b illustre le panneau avec l'organe de manoeuvre en position d'actionnement et positionné par rapport à un plan de travail ;
- la figure 1c montre le panneau fixé au plan de travail avec l'organe de manoeuvre en position de relâchement ;
- la figure 2 représente le dispositif de fixation avec l'organe de manoeuvre en position de relâchement maximal ;
- la figure 3 illustre le dispositif de fixation avec l'organe de manoeuvre en position d'actionnement maximal ;
- la figure 4 est une vue agrandie du dispositif de fixation ;
- la figure 5 montre l'insertion de la rampe dans la bride ;
- la figure 6 illustre le dispositif de fixation vu sous un autre angle ;
- la figure 7 est une vue agrandie du dispositif de centrage de la bride.

En référence à la figure 1a, le dispositif de fixation est intégré dans un panneau (1). Les deux plaques de parement (2), formant les faces avant et arrière du panneau (1), cachent une partie du dispositif de fixation situé à l'intérieur du panneau (1).

Ce dispositif de fixation est actionné par un organe de manoeuvre (8), qui fait monter ou descendre une bride (7) dont l'extrémité libre, appelée extrémité de placage (4), est visible depuis l'extérieur du panneau (1) tout comme le manchon de préhension (3) de l'organe de manoeuvre (8).

Dans la configuration présentée en figure 1 a, l'organe de manoeuvre (8) est dans une position de relâchement maximal, c'est-à-dire en pratique avec son manchon de préhension (3) complètement collé sur sa droite vers l'extrémité de placage (4). Dans cette position, l'extrémité de placage (4) est en position haute.

Dans la configuration présentée en figure 1 b, un utilisateur tire le manchon (3) de l'organe de manoeuvre (8) pour le déplacer vers une position d'actionnement maximal, c'est-à-dire en pratique avec son manchon de préhension (3) complètement collé sur sa gauche vers un coin du panneau (1). Dans cette position, l'extrémité de placage (4) est en position basse, de manière à pouvoir venir facilement positionner le panneau (1) sur un plan de travail (9), l'extrémité de placage (4) de la bride (7) venant se positionner sous le plan de travail (9), à proximité de son rebord externe (9a). Le panneau (1) présente deux surfaces d'appui (5, 6) au niveau de son chant inférieur (1a), visibles en figure 1a, aptes à reposer sur la face supérieure du plan de travail (9).

Une fois le panneau (1) correctement positionné par rapport au plan de travail (9), l'utilisateur relâche le manchon (3) de l'organe de manoeuvre (8). Ce dernier se retrouve alors en position de relâchement comme illustré en figure 1c, avec l'extrémité de placage (4) de la bride (7) venant s'appuyer sur la face inférieure du plan de travail (9). Le panneau (1) est alors fixé au plan de travail (9).

Le panneau (1) a une forme générale rectangulaire, mais il peut être doté d'un retour (10) localisé dans son coin inférieur gauche comme cela est le cas sur les figures 1 a à 1c. Dans ce cas, le manchon de préhension (3) dépasse du retour (10) en direction du bas pour être facilement accessible par un utilisateur, et l'extrémité de placage (4) dépasse du côté gauche du retour (10) qui fait face au chant du plan de travail (9).

Le dispositif de fixation selon l'invention est illustré en figures 2 à 4.

La figure 2 fait référence à la figure 1a, avec l'organe de manoeuvre (8) en position de relâchement maximal et la bride (7) relevée, tandis que la figure 3 fait référence à la figure 1 b avec l'organe de manoeuvre (8) en position d'actionnement maximal et la bride (7) descendue.

La bride (7) d'allure verticale est mobile en translation verticale selon un axe parallèle à l'axe (Y), entraînant son extrémité de placage (4), pliée à 90° par rapport à la bride (7), à distance ou contre la face inférieure du plan de travail (9). L'organe de manoeuvre (8) est quant à lui mobile en translation horizontale selon un axe parallèle à l'axe (X), entre une position d'actionnement maximal (manchon (3) à gauche) et une position de relâchement maximal (manchon (3) à droite).

L'organe de manoeuvre (8) et la bride (7) sont agencés de telle manière que le mouvement de translation horizontale de l'organe de manoeuvre (8) est transformé en mouvement de translation verticale de la bride (7).

Plus précisément, l'organe de manoeuvre (8) comporte une rampe (11) inclinée d'un angle α =]0 ; π/2[ par rapport à l'horizontale et insérée à l'intérieur d'un orifice (12) de la bride (7) dans lequel elle coulisse. L'orifice (12) est dimensionné pour accueillir la rampe (11) de manière ajustée, avec un petit jeu fonctionnel pour permettre le glissement entre les deux pièces. La rampe (11) est de largeur uniforme.

Concrètement, lorsque l'organe de manoeuvre (8) est actionné, la rampe (11) est déplacée selon un mouvement de translation horizontale par rapport à la bride (7) qui reste fixe horizontalement et se déplace verticalement en suivant l'ordonnée de l'inclinaison de la rampe (11).

Lorsque l'organe de manoeuvre (8) est déplacé d'une position de relâchement (en figure 2) vers une position d'actionnement (en figure 3), soit de la droite vers la gauche, le chant inférieur (40) de la rampe (11) glisse et appuie sur la bordure inférieure (14) de l'orifice (12) de manière à faire descendre la bride (7). Dans le cas inverse, de la gauche vers la droite, c'est le chant supérieur (16) de la rampe (11) qui glisse et appuie sur la bordure supérieure (15) de l'orifice (12) de manière à faire monter la bride (7).

La bride (7) présente une section plus large au niveau de l'orifice (12) pour renforcer sa tenue mécanique dans cette zone de grande sollicitation.

L'organe de manoeuvre (8) se compose principalement de trois parties :
- une partie d'allure verticale (39) glissant horizontalement dans une rainure (18) pratiquée dans un support inférieur (17) fixe du panneau (1), le manchon de préhension (3) étant fixé à son extrémité libre ;
- la rampe (11) glissant dans l'orifice (12) de la bride (7) ;
- une partie d'allure horizontale (13) dotée de deux glissières (19, 20) d'allure horizontale à l'intérieur desquelles sont insérés des boulons (21, 22) appartenant à un support intermédiaire (23) fixé à une plaque de parement (2) du panneau (1).

Lorsque l'organe de manoeuvre (8) est déplacé horizontalement, la position des boulons (21, 22) varie au sein des glissières (19, 20). Ces boulons (21, 22) et les glissières (19, 20) réalisent le guidage en translation et garantissent l'horizontalité de l'organe de manoeuvre (8) en toute position. L'agencement des boulons (21, 22) entre le support intermédiaire (23) et la partie (13) de l'organe de manoeuvre (8) est visible en figure 6.

Par ailleurs, la longueur des glissières (19, 20) correspond sensiblement à la longueur de la rainure (18) du support inférieur (17). Par conséquent, les extrémités des glissières (19, 20) et/ou de la rainure (18) peuvent être considérées comme des butées limitant le déplacement de l'organe de manoeuvre (8).

Un ressort (24) permet de rappeler l'organe de manoeuvre (8) d'une position d'actionnement à une position de relâchement. Ce ressort (24) ramène ainsi l'organe de manoeuvre (8) vers la droite. Pour ce faire, le ressort (24) comporte une première extrémité (25) attachée à l'organe de manoeuvre (8), ou plus précisément à un orifice pratiqué dans un ergot (27) saillant de l'organe de manoeuvre (8), et une seconde extrémité (26) attachée à un élément fixe du panneau (1), ou plus précisément à un plot (28) fixé au panneau (1) au niveau de son coin inférieur droit.

La surface inférieure de ce plot (28) correspond à la surface d'appui (6) précédemment mentionnée.

De manière générale, les deux plaques de parement (2) formant les faces avant et arrière sont reliées par le support inférieur (17), le plot (28), un support supérieur (31) et un autre plot (29).

Ce plot (29) est disposé symétriquement au plot (28), au niveau de l'angle formé par le retour (10) du panneau (1). La surface inférieure de ce plot (29) correspond à la surface d'appui (5) mentionnée précédemment. Elle est située en face de l'extrémité de placage (4) de la bride (7). Toutes les surfaces d'appui sur le plan de travail (9), à savoir les surfaces (5, 6) et la surface supérieure de l'extrémité de placage (4), sont dotées de patins antidérapants (33) visibles en figures 2 et 3.

Le support supérieur (31) s'étend sur toute la longueur du panneau (1), et présente un orifice (32) à l'intérieur duquel est insérée la partie supérieure de la bride (7). Cet orifice (32) sert ainsi au guidage de la bride (7) lors de son déplacement vertical. La bride (7) est également guidée au niveau de sa partie inférieure entre un côté d'allure verticale du support inférieur (17) et un côté d'allure verticale du plot (29), ces deux côtés venant entourer la partie inférieure de la bride (7) localisée dans l'angle du retour (10) du panneau (1).

La figure 5 montre précisément l'insertion de la rampe (11) dans l'orifice (12) de la bride (7). De façon avantageuse, des ailettes (34) de guidage de la rampe (11) sont prévues au niveau des bordures supérieure (15) et inférieure (14) de l'orifice (12) de la bride (7). Elles offrent une plus grande surface de glissement entre la rampe (11) et la bride (7), améliorant ainsi le coulissement de l'organe de manoeuvre (8).

Dans le cas présent, ces ailettes (34) correspondent à la matière enlevée dans la bride pour former l'orifice (12). Elles sont en fait simplement découpées puis pliées d'un angle α correspondant à l'angle d'inclinaison de la rampe (11).

Enfin, la figure 7 illustre l'insertion de la partie supérieure de la bride (7) dans l'orifice (32) de guidage pratiqué dans le support supérieur (31) du panneau (1). La bride (7) présente une portion élargie (35) par rapport à son extrémité supérieure (38), et de largeur supérieure à la largeur de l'orifice (32). Cette portion élargie (35) est située sous l'orifice (32) et forme un épaulement servant de butée pour limiter le déplacement de la bride (7) vers le haut. Cet épaulement est localisé sur la bride (7) de manière à ce que, lorsqu'il est en butée par rapport à l'orifice (32), l'extrémité supérieure (38) de la bride (7) reste sous le couvercle (30) de finition du support supérieur (31) du panneau (1).

Un clip de centrage (43) de la bride (7) peut être inséré dans l'orifice (32) de guidage. La figure 7 montre un exemple possible de clip (43). Il est constitué d'une partie centrale insérée dans l'orifice (32) et de deux bras munis de tenons (41, 42) aptes à venir se clipser dans deux orifices (36, 37) situés de part et d'autre de l'orifice (32). La partie centrale du clip (43) présente un trou traversant dimensionné pour accueillir l'extrémité supérieure (38) de la bride (7) de manière ajustée, avec un léger jeu de fonctionnement pour permettre son déplacement vertical. Les tenons (41, 42) servent de butée pour empêcher tout déplacement du clip (43) vers le haut, tandis que la partie centrale présente un rebord apte à se plaquer sur le support supérieur (31) pour empêcher tout déplacement du clip (43) vers le bas. Le clip (43) est donc maintenu fermement en position.

Bien entendu, l'exemple ci-dessus ne doit pas être considéré comme exhaustif de l'invention, qui comporte au contraire l'ensemble des variantes de forme et de configurations qui sont à la portée de l'homme de l'art.

## Revendications

1. Panneau (1) de séparation d'espaces reposant par un chant inférieur (1 a) sur la face supérieure d'une paroi formant plan de travail (9) et intégrant un dispositif de fixation du panneau (1) audit plan de travail (9),
**caractérisé en ce que** ledit dispositif comprend :
- des moyens de placage comportant une branche mobile en translation formant avec le chant inférieur (1 a) du panneau (1) un mécanisme de type pince situé de part et d'autre d'un rebord externe (9a) du plan de travail (9), ladite branche étant mobile entre une position d'appui en pression au contact de la face inférieure du plan de travail (9) pour la fixation du panneau (1) et une position à distance de ladite face pour la libération du panneau (1) ;
- des moyens de commande desdits moyens de placage, situés au voisinage dudit rebord, et reproduisant dans une direction d'allure parallèle au plan de travail (9) le déplacement et le positionnement de la branche mobile par rapport audit plan de travail (9).

2. Panneau de séparation d'espaces selon la revendication 2, **caractérisé en ce que** ledit dispositif de fixation comprend :
- au moins une surface d'appui (5, 6) au niveau du chant inférieur (1 a) du panneau (1) sur la face supérieure du plan de travail (9) ;
- une bride (7) d'allure verticale dotée d'une extrémité de placage (4) correspondant à ladite branche mobile et orientée à 90° par rapport à la bride (7), ladite bride (7) étant mobile en translation verticale, entraînant l'extrémité de placage (4) à distance ou contre la face inférieure du plan de travail (9) pour respectivement libérer le panneau (1) ou le fixer au plan de travail (9) ;
- un organe de manoeuvre (8) de la bride (7) correspondant auxdits moyens de commande, mobile en translation horizontale entre une position d'actionnement à distance du plan de travail (9) où l'extrémité de placage (4) de la bride (7) est à distance du plan de travail (9), et une position de relâchement au voisinage du plan de travail (9) où l'extrémité de placage (4) de la bride (7) appuie sur la face inférieure du plan de travail (9) ;
- des moyens de rappel de l'organe de manoeuvre (8) de la position d'actionnement vers la position de relâchement ;
- des moyens de transformation du mouvement de translation horizontale de l'organe de manoeuvre (8) en mouvement de translation verticale de la bride (7).

3. Panneau de séparation d'espaces selon la revendication 2, **caractérisé en ce que** lesdits moyens de transformation consistent en une rampe (11) appartenant à l'organe de manoeuvre (8), inclinée d'un angle α =]0 ; π/2[ par rapport à l'horizontale, et insérée à l'intérieur d'un orifice (12) pratiqué dans la bride (7), le déplacement horizontal de la rampe (11) provoquant le déplacement vertical de la bride (7).

4. Panneau de séparation d'espaces selon l'une des revendications précédentes, **caractérisé en ce qu'**il comporte des moyens de guidage de l'organe de manoeuvre (8) au sein du panneau (1).

5. Panneau de séparation d'espaces selon la revendication précédente, **caractérisé en ce que** les moyens de guidage de l'organe de manoeuvre (8) consistent en des liaisons glissières.

6. Panneau de séparation d'espaces selon la revendication précédente, **caractérisé en ce que** l'organe de manoeuvre (8) est composé de trois parties :
- une partie d'allure verticale (39) glissant horizontalement dans une rainure (18) pratiquée dans un support inférieur (17) fixe du panneau (1) ;
- ladite rampe (11) glissant à l'intérieur de l'orifice (12) pratiqué dans la bride (7) mobile ;
- une partie d'allure horizontale (13) dotée d'au moins une glissière (19, 20) d'allure horizontale à l'intérieur de laquelle sont insérés au moins deux boulons (21, 22) d'un support intermédiaire (23) fixe du panneau (1), la position des boulons (21, 22) au sein de la glissière (19, 20) dépendant du déplacement horizontal de l'organe de manoeuvre (8).

7. Panneau de séparation d'espaces selon l'une des revendications 3 à 6, **caractérisé en ce que** la bride (7) présente des ailettes (34) de guidage de la rampe (11), orientées d'un même angle α par rapport à l'horizontale.

8. Panneau de séparation d'espaces selon l'une des revendications précédentes, **caractérisé en ce qu'**il comporte des moyens de guidage de la bride (7) au sein du panneau (1).

9. Panneau de séparation d'espaces selon la revendication précédente, **caractérisé en ce que** la partie supérieure de la bride (7) traverse un orifice de guidage (32) pratiqué dans un support supérieur (31) du panneau (1), tandis que la partie inférieure de la bride (7) est guidée de part et d'autre entre un côté d'allure verticale d'un support inférieur (17) du panneau (1) et un côté d'allure verticale d'un élément fixe du panneau (1).

10. Panneau de séparation d'espaces selon la revendication précédente, **caractérisé en ce qu'**un clip (43) de centrage de la bride (7) est inséré dans ledit orifice de guidage (32) du support supérieur (31) du panneau (1).

11. Panneau de séparation d'espaces selon l'une des revendications 9 à 10, **caractérisé en ce que** la bride (7) est dotée d'un épaulement dans sa partie supérieure, faisant office de butée par rapport au support supérieur (31) du panneau (1), limitant ainsi son déplacement vertical en direction du haut du panneau (1).

12. Panneau de séparation d'espaces selon l'une des revendications précédentes, **caractérisé en ce que** lesdits moyens de rappel consistent en un ressort (24) dont une première extrémité (25) est fixée à l'organe de manoeuvre (8) et une seconde extrémité (26) est fixée à un élément fixe du panneau (1).

13. Panneau de séparation d'espaces selon l'une des revendications 6 à 12, **caractérisé en ce que** le panneau (1) se compose de deux plaques de parement (2) formant les faces avant et arrière, lesdites plaques (2) étant reliées par lesdits supports supérieur (31) et inférieur (17), et par un premier et un second plots (29, 28) disposés symétriquement aux extrémités inférieures du panneau (1) en contact avec le plan de travail (9), les surfaces inférieures desdits plots (29, 28) correspondant auxdites surfaces d'appui (5, 6) sur la face supérieure du plan de travail (9).

14. Panneau de séparation d'espaces selon la revendication précédente, **caractérisé en ce que** le premier plot (29) est situé en vis-à-vis de l'extrémité de placage (4) de la bride (7).

15. Panneau de séparation d'espaces selon la revendication précédente, **caractérisé en ce que** le premier plot (29) constitue l'élément fixe du panneau (1) dont l'un des côtés d'allure verticale sert au guidage de la bride (7).

16. Panneau de séparation d'espaces selon la revendication précédente, **caractérisé en ce que** le second plot (28) constitue l'élément fixe du panneau (1) auquel est rattachée la seconde extrémité (26) du ressort (24).

17. Panneau de séparation d'espaces selon l'une des revendications 13 à 16, **caractérisé en ce que** les surfaces d'appui (5, 6) du panneau (1) sur le plan de travail (9) sont dotées de patins antidérapants (33).

18. Panneau de séparation d'espaces selon l'une des revendications 6 à 17, **caractérisé en ce que** l'extrémité libre de la partie d'allure verticale (39) de l'organe de manoeuvre (8) est dotée d'un manchon de préhension (3) dépassant du support inférieur (17) pour l'actionnement manuel de l'organe de manoeuvre (8) par un utilisateur.

## Patentansprüche

1. Blende (1), die mittels einer unteren Kante (1a) auf der Oberseite einer Wand ruht, die eine Arbeitsfläche (9) bildet, und eine Befestigungsvorrichtung der Blende (1) auf der Arbeitsfläche (9) integriert,
**dadurch gekennzeichnet, dass** die Vorrichtung umfasst:
- Andruckmittel, umfassend einen in Translation beweglichen Schenkel, der beiderseits eines externen Rands (9a) der Arbeitsfläche (9) mit der unteren Kante (1a) der Blende (1) einen Zangenmechanismus bildet, wobei der Schenkel zwischen einer Druck-Stützposition im Kontakt mit der Unterseite der Arbeitsfläche (9) für die Befestigung der Blende (1) und einer von der Seite beabstandeten Position für die Freigabe der Blende (1) bewegbar ist,
- Steuermittel der Andruckmittel, die sich in der Nähe des Randes befinden und in einer zur Arbeitsfläche (9) parallelen Richtung die Verlagerung und die Positionierung des beweglichen Schenkels in Bezug auf die Arbeitsfläche (9) reproduzieren.

2. Blende nach Anspruch 1, **dadurch gekennzeichnet, dass** die Befestigungsvorrichtung umfasst:
- mindestens eine Stützfläche (5, 6) im Bereich der unteren Kante (1a) der Blende (1) auf der Oberseite der Arbeitsfläche (9),
- einen vertikalen Spannflansch (7) mit einem Andruckende (4), das dem beweglichen Schenkel entspricht und im Verhältnis zum Spannflansch (7) in 90° ausgerichtet ist, wobei der Spannflansch (7) in vertikaler Translation beweglich ist, wobei das Andruckende (4) von der Unterseite der Arbeitsfläche (9) beabstandet ist oder gegen sie geführt wird, um die Blende (1) jeweils von der Arbeitsfläche (9) zu lösen oder an ihr zu befestigen,
- ein Betätigungsorgan (8) des Spannflanschs (7), das den Steuermitteln entspricht, das zwischen einer von der Arbeitsfläche (9) beabstandeten Aktionsposition, in welcher das Andruckende (4) des Spannflanschs (7) von der Arbeitsfläche (9) beabstandet ist, und einer Löseposition in der Nähe der Arbeitsfläche (9), in welcher sich das Andruckende (4) des Spannflanschs (7) auf der Unterseite der Arbeitsfläche (9) abstützt, in horizontaler Translation bewegbar ist,
- Rückholmittel des Betätigungsorgans (8) aus der Aktionsposition in die Löseposition,
- Umwandlungsmittel der horizontalen Translation des Betätigungsorgans (8) in vertikale Translationsbewegung des Spannflanschs (7).

3. Blende nach Anspruch 2, **dadurch gekennzeichnet, dass** die Umwandlungsmittel aus einer Rampe (11) bestehen, die zum Betätigungsorgan (8) gehört, die in einem Winkel α =]0; π/2[ im Verhältnis zur Horizontalen geneigt ist und in eine im Spannflansch (7) ausgebildete Öffnung (12) eingesetzt ist, wobei die horizontal Verlagerung der Rampe (11) zur vertikalen Verlagerung des Spannflanschs (7) führt.

4. Blende nach einem der vorangehenden Ansprüche, **dadurch gekennzeichnet, dass** sie Führungsmittel des Betätigungsorgans (8) innerhalb der Blende (1) aufweist.

5. Blende nach vorangehendem Anspruch, **dadurch gekennzeichnet, dass** die Führungsmittel des Betätigungsorgans (8) aus Gleitschienenverbindungen bestehen.

6. Blende nach vorangehendem Anspruch, **dadurch gekennzeichnet, dass** das Betätigungsorgan (8) aus drei Teilen zusammengesetzt ist:
- einem vertikalen Teil (39), der horizontal in einer Rille (18) gleitet, die in einen festen unteren Halter (17) der Blende (1) eingearbeitet ist,
- der Rampe (11), die in der in den beweglichen Spannflansch (7) ausgebildeten Öffnung (12) gleitet,
- einem horizontalen Teil (13), der mit mindestens einer horizontalen Gleitschiene (19, 20) ausgestattet ist, in der mindestens zwei Bolzen (21, 22) eines festen Zwischenhalters (23) der Blende (1) eingesetzt sind, wobei die Position der Bolzen (21, 22) innerhalb der Gleitschiene (19, 20) von der horizontalen Verlagerung des Betätigungsorgans (8) abhängt.

7. Blende nach einem der Ansprüche 3 bis 6, **dadurch gekennzeichnet, dass** der Spannflansch (7) Führungsflügel (34) der Rampe (11) aufweist, die in einem selben Winkel α im Verhältnis zur Horizontalen ausgerichtet sind.

8. Blende nach einem der vorangehenden Ansprüche, **dadurch gekennzeichnet, dass** sie Führungsmittel des Spannflanschs (7) innerhalb der Blende (1) aufweist.

9. Blende nach vorangehendem Anspruch, **dadurch gekennzeichnet, dass** der obere Teil des Spannflanschs (7) eine in einen oberen Halter (31) der Blende (1) eingearbeitete Führungsöffnung (32) durchquert, wogegen der untere Teil des Spannflanschs (7) beidseits zwischen einer vertikalen Seite eines unteren Halters (17) der Blende (1) und einer vertikalen Seite eines festen Elements der Blende (1) geführt wird.

10. Blende nach vorangehendem Anspruch, **dadurch gekennzeichnet, dass** in die Führungsöffnung (32) des oberen Halters (31) der Blende (1) ein Zentrierclip (43) des Spannflanschs (7) eingesetzt ist.

11. Blende nach einem der Ansprüche 9 bis 10, **dadurch gekennzeichnet, dass** der Spannflansch (7) in seinem oberen Teil mit einem Absatz ausgestattet ist, der im Verhältnis zum oberen Halter (31) der Blende (1) als Anschlag dient und somit ihre vertikale Verlagerung in die obere Richtung der Blende (1) begrenzt.

12. Blende nach einem der vorangehenden Ansprüche, **dadurch gekennzeichnet, dass** die Rückholmittel aus einer Feder (24) bestehen, von der ein erstes Ende (25) am Betätigungsorgan (8) befestigt ist und ein zweites Ende (26) an einem festen Element der Blende (1) befestigt ist.

13. Blende nach einem der Ansprüche 6 bis 12, **dadurch gekennzeichnet, dass** die Blende (1) aus zwei Verkleidungsplatten (2) besteht, welche die Vorder- und die Rückseite bilden, wobei die Platten (2) mittels des oberen (31) und unteren (17) Halters verbunden sind, und mittels eines ersten und eines zweiten Stifts (29, 28), die symmetrisch an den unteren Enden der Blende (1) im Kontakt mit der Arbeitsfläche (9) angeordnet sind, wobei die unteren Flächen der Stifte (29, 28) den Stützflächen (5, 6) auf der Oberseite der Arbeitsfläche (9) entsprechen.

14. Blende nach vorangehendem Anspruch, **dadurch gekennzeichnet, dass** sich der erste Stift (29) gegenüber dem Andruckende (4) des Spannflanschs (7) befindet.

15. Blende nach vorangehendem Anspruch, **dadurch gekennzeichnet, dass** der erste Stift (29) das feste Element der Blende (1) bildet, von dem eine der vertikalen Seiten zur Führung des Spannflanschs (7) dient.

16. Blende nach vorangehendem Anspruch, **dadurch gekennzeichnet, dass** der zweite Stift (28) das feste Element der Blende (1) bildet, mit dem das zweite Ende (26) der Feder (24) verbunden ist.

17. Blende nach einem der Ansprüche 13 bis 16, **dadurch gekennzeichnet, dass** die Stützflächen (5, 6) der Blende (1) auf der Arbeitsfläche (9) mit rutschfesten Füßen (33) ausgestattet sind.

18. Blende nach einem der Ansprüche 6 bis 17, **dadurch gekennzeichnet, dass** das freie Ende des vertikalen Teils (39) des Betätigungsorgans (8) mit einem Greifstück (3) ausgestattet ist, das für die manuelle Betätigung des Betätigungsorgans (8) durch einen Benutzer über den unteren Halter (17) hinausragt.

## Claims

1. Space-separating panel (1) lying by its lower edge (1a) on the upper surface of a wall forming a desk work top (9) and integrating a device for removably attaching the panel (1) to said work top (9),
**characterized in that** said device comprises:
- clamping means comprising a translatable branch forming, with the lower edge (1 a) of the panel (1), a clamping mechanism located on both sides by the edge (9a) of the work top (1), said branch being mobile between a bearing position in pressure against the lower surface of the work top (9) for attaching the panel (1) and a position spaced away from said surface for relaxing the panel (1);
- control means for controlling said clamping means, located in the vicinity of said edge, and reproducing, in a parallel direction to the work top (9), the moving and positioning of the mobile branch relative to the work top (9).

2. Space-separating panel according to claim 1,
**characterized in that** said attaching device comprises:
- at least one support surface (5, 6) of the lower edge (1 a) of the panel (1) on the upper surface of the work top (9);
- a vertical flange (7) provided with a plating end (4) corresponding to said mobile branch and oriented at 90° relative to the flange (7), said flange (7) being vertically translatable, driving the plating end (4) spaced away from or against the lower surface of the work top (9) to free the panel (1) or fasten it to the work top (9), respectively;
- a handling member (8) of the flange (7) corresponding to said control means, horizontally translatable between an actuating position away from the work top (9) where the plating end (4) of the flange (7) is spaced away from the work top (9), and a relaxed position in the vicinity of the work top (9) where the plating end (4) of the flange (7) bears on the lower surface of the work top (9);
- return means for returning the handling member (8) in the actuating position to the relaxed position;
- means for converting the horizontal translation of the handling member (8) into vertical translation of the flange (7).

3. Space-separating panel according to claim 2, **characterized in that** said conversion means consist of a ramp (11) belonging to the handling member (8), inclined by an angle α =]0; π/2[ relative to the horizontal, and inserted into an opening (12) formed in the flange (7), the horizontal movement of the ramp (11) causing the vertical movement of the flange (7).

4. Space-separating panel according to one of the preceding claims, **characterized in that** it includes means for guiding the handling member (8) within the panel (1).

5. Space-separating panel according to the preceding claim, **characterized in that** the means for guiding the handling member (8) consist of slide connections.

6. Space-separating panel according to the preceding claim, **characterized in that** the handling member (8) is made up of three parts:
- a vertical part (39) sliding horizontally in a slot (18) formed in a lower fixed support (17) of the panel (1);
- said ramp (11) sliding inside the opening (12) formed in the mobile flange (7);
- a horizontal portion (13) equipped with at least one horizontal sliding channel (19, 20) inside which at least two bolts (21, 22) of an intermediate fixed support (23) of the panel (1) are inserted, the position of the bolts (21, 22) within the sliding channel (19, 20) depending on the horizontal movement of the handling member (8).

7. Space-separating panel according to one of claims 3 to 6, **characterized in that** the flange (7) has fins (34) for guiding the ramp (11), oriented at the same angle α relative to the horizontal.

8. Space-separating panel according to one of the preceding claims, **characterized in that** it includes means for guiding the flange (7) within the panel (1).

9. Space-separating panel according to the preceding claim, **characterized in that** the upper portion of the flange (7) passes through a guide opening (32) formed in an upper support (31) of the panel (1), while the lower portion of the flange (7) is guided between a vertical side of a lower support (17) of the panel (1) and a vertical side of a fixed element of the panel (1).

10. Space-separating panel according to the preceding claim, **characterized in that** a clip (43) for centering the flange (7) is inserted into said guide opening (32) of the upper support (31) of the panel (1).

11. Space-separating panel according to one of claims 9 to 10, **characterized in that** the flange (7) is equipped with a shoulder in the upper portion thereof, serving as a stop relative to the upper support (31) of the panel (1), thereby limiting its vertical movement toward the top of the panel (1).

12. Space-separating panel according to one of the preceding claims, **characterized in that** said return means consist of a spring (24) whereof a first end (25) is fixed to the handling member (8) and a second end (26) is fixed to a fixed element of the panel (1).

13. Space-separating panel according to one of claims 6 to 12, **characterized in that** the panel (1) is made up of two baseboards (2) forming the front and rear surfaces, said boards (2) being connected by said upper (31) and lower (17) supports, and by first and second pads (29, 28) positioned symmetrically to the lower ends of the panel (1) in contact with the work top (9), the lower surfaces of said pads (29, 28) corresponding to said support surfaces (5, 6) on the upper surface of the work top (9).

14. Space-separating panel according to the preceding claim, **characterized in that** the first pad (29) is situated opposite the plating end (4) of the flange (7).

15. Space-separating panel according to the preceding claim, **characterized in that** the first pad (29) constitutes the fixed element of the panel (1), one of the vertical sides of which serves as a guide for the flange (7).

16. Space-separating panel according to the preceding claim, **characterized in that** the second pad (28) constitutes the fixed element of the panel (1) to which the second end (26) of the spring (24) is attached.

17. Space-separating panel according to one of claims 13 to 16, **characterized in that** the support surfaces (5, 6) of the panel (1) on the work top (9) are provided with non-slip runners (33).

18. Space-separating panel according to one of claims 6 to 17, **characterized in that** the free end of the vertical part (39) of the handling member (8) is provided with a gripping sleeve (3) protruding from the lower support (17) for a user to manually actuate the handling member (8).
